# FASCICULE DE BREVET EUROPEEN

(11) **EP 3 099 197 B1**
(45) Date de publication et mention de la délivrance du brevet: **25.09.2019**
(21) Numéro de dépôt: 15702380.5
(22) Date de dépôt: 07.01.2015
(51) Int. Cl.: A44C 17/02, G04B 47/04

(54) **PIERRE MONTÉE SUR UN ÉLÉMENT RESSORT**
STEIN, DER AUF EIN FEDERELEMENT MONTIERT IST
STONE MOUNTED ON A SPRING ELEMENT

(30) Priorité: 31.01.2014 EP 14153533
(43) Date de publication de la demande: 07.12.2016
(73) Titulaire: Cartier International AG, 6312 Steinhausen (CH)
(72) Inventeur: CHEVALLIER, Gabriel, F-74200 Allinges (FR); BAS, Kéwin, F-25130 Villers-le-Lac (FR); JOUVENOT, Sébastien, CH-1426 Concise (CH); MOYSE, Romain, F-25500 Montlebon (FR)
(74) Mandataire: P&TS SA (AG, Ltd.)
(86) Numéro de dépôt international: PCT/EP2015/050172
(87) Numéro de publication internationale: WO 2015/113788

(56) Documents cités:
- EP-A1- 2 510 824
- WO-A2-2012/115458

## Description

### Domaine technique

La présente invention concerne un système de sertissage pour un article d'horlogerie ou de joaillerie dans lequel une pierre précieuse est montée de façon à donner un effet visuel de vibration de la pierre. La présente invention concerne également un cadran de montre et une pièce d'horlogerie ou bijouterie comportant un tel système de sertissage.

### Etat de la technique

Dans le brevet US6433483, un article de bijouterie comporte des diamants étant illuminés à l'aide d'une source d'illumination. Un contrôleur contrôle la source d'illumination de sorte à varier l'intensité de la lumière émise pas la source permettant ainsi de mieux ressortir les effets optiques du diamant. Il est cependant souvent indésirable d'utiliser des dispositifs électroniques dans des pièces d'horlogerie ou bijouterie d'haute gamme.

Le document EP2510824 décrit un article de bijouterie comprenant une pierre précieuse fixée dans un chaton monté sur un élément pivot en matière plastique ou élastomère. Bien que l'ensemble pierre-chaton puisse se déplacer, son mouvement sur l'élément pivot ne donne pas un effet visuel de vibration de la pierre.

Le modèle d'utilité RU100367U décrit un article de bijouterie comprenant une pierre précieuse fixée dans un chaton en forme de rondelle, cet ensemble pierre-chaton est lié à une base de l'article par un ressort cylindrique. La vibration de la pierre montée sur le ressort provoque un effet de réfraction de la lumière. La fixation des extrémités du ressort au chaton et à la base est cependant compliquée et délicate. Dans le cas de petits ressorts, requis dans le cas de pierres de faibles tailles, ces derniers peuvent se déformer d'une manière excessive lorsque la pierre se déplace par rapport à sa position initiale, péjorant le mouvement de vibration de la pierre et donc de l'esthétique de la pièce. De plus, le dimensionnement du ressort de sorte à obtenir l'effet visuel recherché le rend fragile et le ressort peut être également déformé de manière irréversible par les chocs.

La demande de brevet WO2012/115458 décrit un article de bijouterie comprenant un support en forme de bague ayant un secteur creux dans lequel est monté un chaton par le biais d'un ressort spiral ou conique. Les extrémités du ressort sont fixées dans des rainures pratiquées dans le support et dans le chaton respectivement, et le chaton est mis en oscillation sous l'effet d'excitations externes sur le support. Selon une forme d'exécution, une goupille est montée au travers la partie supérieure du chaton, chacune des extrémités de la goupille étant logée dans le support dans un plan parallèle au plan du ressort (le ressort étant fixé à une partie inférieure du chaton). La goupille sert à empêcher la séparation du chaton et du support au cas de chocs importants. Selon ce document, avec cette construction, la partie inférieure du chaton peut uniquement vibrer dans une direction perpendiculaire à la goupille dans le plan du ressort, et la partie supérieure du chaton reste effectivement solidaire du support.

Bien qu'un tel article soit moins susceptible à une séparation accidentelle du chaton et/ou une déformation du ressort suite à un choc important, les oscillations du chaton sont beaucoup trop limitées par la goupille qui les amortisse d'une manière importante en permanence. Cela dénie en conséquence l'effet visuel recherché de l'article, voire la vibration ou mouvement de la pierre. De plus, même après le montage d'une pierre dans le chaton, le ressort et la goupille restent complètement visibles au porteur de l'article, ce qui affouille énormément l'esthétique de l'article de bijouterie.

### Bref résumé de l'invention

Un but de la présente invention est de proposer un système de sertissage pour un article d'horlogerie ou de joaillerie exempt des limitations de l'état de la technique connu.

Un autre but de l'invention est d'obtenir un système de sertissage présentant un montage beaucoup plus facile et fiable de la pierre en comparaison avec les systèmes connus, et étant mieux adapté à l'utilisation de pierres de petite tailles.

Selon l'invention, ces buts sont atteints notamment au moyen d'un système de sertissage pour un article d'horlogerie ou de joaillerie comprenant un support de sertissage, une pierre précieuse montée dans ou sur le support de sertissage, et un élément élastique fixé au support de sertissage de manière à relier de façon flexible le support de sertissage audit article, de sorte que le support de sertissage, et donc la pierre, puisse osciller selon un mouvement axial et radial par rapport à un axe de symétrie, suite à un mouvement de l'article. L'élément élastique est fixé sur l'article, le reste de l'élément élastique se déformant élastiquement sous l'effet de l'accélération de la masse de la pierre et du support de sertissage; le système de sertissage comprenant en outre une butée plus rigide que l'élément élastique, la butée étant apte à coopérer avec le support de sertissage, de manière à limiter l'amplitude du mouvement axial et radial du support de sertissage lorsque ce dernier se déplace par rapport à l'article, la butée ne venant pas en contact avec le support de sertissage quand ce dernier se trouve dans sa position de repos ou lorsqu'il subit uniquement des chocs en dessous d'un certain seuil.

Des formes d'exécution particulières et variantes sont décrites dans les revendications dépendantes.

La présente invention concerne également un cadran d'une pièce d'horlogerie ainsi qu'un article d'horlogerie ou de joaillerie comportant ledit système de sertissage.

### Brève description des figures

Des exemples de mise en oeuvre de l'invention sont indiqués dans la description illustrée par les figures annexées dans lesquelles :
les figures 1 et 2 montrent une vue en coupe d'un système de sertissage comprenant un support de sertissage pour un article d'horlogerie ou de joaillerie, selon un mode de réalisation;
la figure 3 illustre le système de sertissage selon un autre mode de réalisation;
la figure 4 illustre une vue en coupe du système de sertissage, selon un autre mode de réalisation;
la figure 5 illustre une vue éclatée du système de sertissage, selon un autre mode de réalisation;
la figure 6 montre le support de sertissage selon un autre mode de réalisation;
la figure 7 représente le support de sertissage selon un autre mode de réalisation;
la figure 8 représente une vue section en éclaté du système de sertissage, selon un autre mode de réalisation;
la figure 9 montre le système de sertissage de la figure 8 avec le support de sertissage en oscillation;
la figure 10 représente une vue en coupe du système de sertissage, encore selon un autre mode de réalisation;
la figure 11a montre différentes configurations d'un élément flexible du système de sertissage et la figure 11b montre un détail d'une ouverture pratiquée dans l'élément flexible, selon un mode de réalisation; et
la figure 12 illustre une vue en coupe d'un ensemble comprenant une pluralité de systèmes de sertissage, correspondant a un autre mode de réalisation du systèmes de sertissage.

### Exemple(s) de mode de réalisation de l'invention

Les figures 1 et 2 montrent une vue en coupe d'un système de sertissage 1 pour un article d'horlogerie ou de joaillerie 6, selon un mode de réalisation. Le système de sertissage 1 comprend un support de sertissage 3, ou chaton, dans lequel est montée une pierre précieuse 2, telle qu'un diamant, rubis, saphir ou émeraude. On comprendra ici que l'expression "une pierre précieuse" signifie au moins une pierre précieuse 2, le support 3 pouvant supporter une pluralité de pierres précieuses 2. Dans l'exemple des figures 1 et 2, le support de sertissage 3 comprend une partie frontale 9 de forme tronconique et servant de siège à la culasse 8 de la pierre 2. L'inclinaison du profil 7 de la partie frontale 9 est arrangée de façon à assurer le maintien de la culasse 8. Le support 3 peut également comporter un perçage 16 coaxial avec le support 3.

Le système de sertissage 1 comprend également un élément élastique 5 dont une première extrémité 13 est fixée au support de sertissage 3 et l'autre extrémité 17 à l'article d'horlogerie ou de joaillerie 6. Dans cet arrangement, l'élément élastique 5 relie élastiquement le support de sertissage 3 avec la pierre 2 à l'article 6, de sorte que la pierre 2 puisse osciller ou vibrer sur l'élément élastique 5 suite à un mouvement de l'article 6 (autrement dit, de sorte à ce que le support de sertissage, et donc la pierre, puisse osciller ou vibrer sur l'élément élastique 5 suite à un mouvement de l'article 6). Par exemple, lors d'un choc ou d'un mouvement brusque de l'article d'horlogerie ou de joaillerie 6 comportant le système de sertissage 1, l'extrémité 17 de l'élément élastique 5 fixée sur l'article 6 reste fixe (par rapport à l'article), tandis que le reste de l'élément élastique 5 se déforme élastiquement sous l'effet de l'accélération de la masse de la pierre 2 et du support de sertissage 3. La raideur de l'élément élastique 5, la masse de la pierre 2 et du support de sertissage 3, ainsi que l'intensité du choc sont les principaux facteurs définissant l'amplitude des vibrations (ou oscillations) de la pierre 2. Dans un tel arrangement, l'oscillation de la pierre 2 se fait selon un mouvement radial par rapport à un axe de symétrie 15 et un mouvement axial par rapport à ce même axe 15. On notera cependant que l'amplitude des mouvements axiaux selon l'axe 15 sont faibles en comparaison aux mouvements radiaux selon ce même axe.

Le système de sertissage 1 comprend en outre une butée 18 plus rigide que l'élément élastique 5 et arrangée pour coopérer avec le support de sertissage 3 de manière à limiter l'amplitude du mouvement axial et/ou radial de la pierre 2 (autrement dit, de manière à limiter l'amplitude du mouvement axial et/ou radial du support de sertissage, et donc de la pierre montée dans le support de sertissage 3) lorsque cette dernière oscille. En fonction de son matériau et son épaisseur, la butée peut être rigide ou elle peut avoir une élasticité légère. Autrement dit, la butée a une seconde raideur K₂ plus grande que la première raideur K₁ de l'élément élastique 5.

Dans la présente description, l'expression "proximal" signifie d'un côté proche de la pierre 2, et l'expression "distal" signifie d'un côté éloigné de la pierre 2. L'expression "radial" correspond à un plan perpendiculaire à l'axe de symétrie 15. Par exemple, un mouvement radial correspond à un déplacement latéral par rapport à l'axe de symétrie 15, donc vers la gauche ou la droite sur les figures 1 et 2. L'expression "axial" correspond à un plan parallèle à l'axe de symétrie 15. Par exemple, un mouvement axial correspond à un déplacement orienté selon l'axe de symétrie 15, donc de haut en bas sur les figures 1 et 2.

Dans le mode de réalisation particulier illustré aux figures 1 et 2, l'élément élastique comprend un ressort cylindrique 5 ayant la forme d'un tube. Le support de sertissage 3 comprend une cheville 30, solidaire avec le support de sertissage 3 et venant se loger, au moins en partie, dans une première extrémité 13 du ressort 5, de manière à fixer la cheville 30 à l'élément élastique 5 par serrage. La seconde extrémité 17 du ressort 5 vient se fixer dans l'article 6 par au moins l'une des méthodes comprenant le serrage, chassage, clipsage ou soudage, ou encore toute autre méthode appropriée. La butée prend la forme d'une barre 18 logée concentriquement dans le ressort cylindrique 5. La barre 18 s'étend sur au moins une partie de la longueur du ressort cylindrique 5, et de préférence quasiment toute cette longueur. L'extrémité proximale 20 de la barre 18 coopère avec le support de sertissage 3 qui sert de contre-butée, lorsque la pierre 2 (montée dans le support de sertissage 3) est mise en oscillation. La seconde extrémité 17 du ressort 5 est fixée à l'article 6 par l'intermédiaire d'une goupille 14. La goupille 14 est fixée, par exemple par chassage ou par vissage, dans l'article 6 et la seconde extrémité 17 du ressort 5 vient se fixer, par exemple par serrage, sur la goupille 14. L'extrémité distale de la barre 18 passe au travers un trou dans la goupille 14 et est fixée au support 6 par une méthode appropriée, telle que le chassage, serrage ou clipsage.

Le support de sertissage 3, en l'occurrence la cheville 30, comprend un évidement 19 dans lequel s'étend l'extrémité proximale 20 de la barre 18. Comme montré dans la figure 2, lors de l'oscillation de la pierre 2, l'amplitude du mouvement radial de la pierre 2 est limitée par l'extrémité proximale 20 de la barre 18 venant en butée contre une paroi interne 21 de l'évidement 19.

De manière avantageuse, la barre 18 ne vient pas en contact avec le support de sertissage 3 quand ce dernier se trouve dans sa position de repos ou lorsqu'il est soumis uniquement à des chocs en dessous d'un certain seuil. En choisissant la taille de l'évidement et la taille de la barre d'une manière appropriée pour un élément élastique 5 donné, on peut s'assurer que la barre 18 vient en butée contre la paroi 21 lorsqu'un choc est au-dessus d'un seuil auquel une déformation permanente de l'élément élastique 5 peut avoir lieu. En conséquence, le support de sertissage 3 portant la pierre 2 peut osciller ou vibrer librement pour autant qu'il n'y ait pas de risque d'endommager le système.

Dans le mode d'exécution des figures 1 et 2, le ressort cylindrique 5 comprendre en général au moins une spire sur une portion de sa longueur, par exemple au milieu du ressort 5. Le ressort 5 peut également comporter des spires au voisinage des deux extrémités 13, 17 du ressort 5 et des spires dans une portion entre les deux extrémités 13, 17. Les spires au voisinage des deux extrémités 13, 17 peuvent avoir une hauteur beaucoup plus importante que les spires comprises dans la portion du ressort 5 située entre les deux extrémités 13, 17. Le ressort 5 peut être fabriqué dans un métal ou un plastique par un procédé de découpage laser ou tout autre procédé approprié.

Selon une forme d'exécution illustrée à la figure 3, la première extrémité 13 du ressort 5 comprend un ajourage 12, ou une fente d'élasticité, permettant d'absorber radialement par déformation élastique et/ou plastique au moins une partie de l'effort de chassage de la cheville 30. Un tel ajourage 12 peut également être ménagé au niveau de la seconde extrémité 17 du ressort 5, par exemple pour faciliter le chassage, lorsque le ressort 5 est chassé dans la goupille 14.

De manière avantageuse, selon d'autres formes d'exécutions, un seul et même élément de butée du système de sertissage peut être apte à coopérer avec le support de sertissage de manière à limiter l'amplitude du mouvement radial et l'amplitude du mouvement axial du support de sertissage 3.

Selon une autre forme d'exécution illustrée aux figures 8 et 9, la paroi interne 21 comprend des ailettes 191 déformable radialement. A l'extrémité distale de la cheville 30, les ailettes 191 formant une ouverture distale 190. D'autre part, la barre 18 comprend une tête proximale 35 ayant un diamètre décroissant distalement. Le plus grand diamètre 36 de la tête proximale 35 est inférieur au diamètre 192 de la cavité 19 mais supérieur au diamètre de l'ouverture distale 190. La tête proximale 35 peut donc être insérée dans la cavité 19 à partir de l'ouverture distale 190 par déformation des ailettes 191. Une fois que la tête proximale 35 est insérée dans la cavité 19, elle vient en butée contre les ailettes 191 lorsque le support de sertissage 3 subit des chocs au-dessus du seuil. Dans cette configuration, le déplacement radial du support de sertissage 3 est donc limité par les ailettes axiales 191 venant en butée contre la tête proximale 35. En même temps, le déplacement axial du support de sertissage 3 est également limité par les extrémités distales des ailettes 191, qui sont généralement en forme de « L », venant en butée contre la tête proximale 35.

Dans la configuration illustrée aux figures 8 et 9, la tête proximale 35 et la barre 18 sont formés intégralement avec la goupille 14. La barre 18 a une forme concave correspondant au diamètre de la tête proximale 35 décroissant distalement.

La tête proximale 35 et les ailettes 191 peuvent être dimensionnées de manière à ce que, lorsque la tête proximale 35 est insérée dans la cavité 19, l'axe de rotation du support de sertissage 3 sur la tête proximale 35 (représenté par le numéro 151 dans la figure 9) soit le plus bas possible. Dans la figure 9, cet axe de rotation 151 est montré à environ un tiers de la hauteur totale H du ressort 5. Autrement dit, le rapport de la distance h entre l'ouverture distale 190 et la longueur du ressort 5 est environ un tiers. De façon préférée, le rapport de la distance h sur la hauteur totale H du ressort 5 est d'environ un quart, voire moins.

Encore dans un autre mode de réalisation illustré à la figure 10, une cheville 30 s'étend distalement à partir du support de sertissage 3 et comprend une tête distale 32 à son extrémité distale. L'extrémité distale 17 du ressort 5 est fixée à l'article 6 par l'intermédiaire d'un élément de fixation distal comprenant un premier élément de support 22 s'étendant radialement à partir de l'extrémité distale 17 du ressort 5. L'élément de fixation distal comprend également un second élément de support 24 s'étendant radialement de façon sensiblement parallèle au premier élément de support au premier élément de support 22. Le second élément de support 24 comprend une seconde ouverture 240 dans laquelle s'étend de manière sensiblement concentrique la tête distale 32. Dans cette configuration, lorsque le support de sertissage 3 subit des chocs en dessus dudit certain seuil, la tête distale 32 de la cheville vient en buté contre une seconde paroi 241 de la seconde ouverture 240. Autrement dit, la seconde paroi 241 sert de butée.

Dans une configuration préférée, un élément flexible 64 vient se loger entre le premier élément de support 22 et le second élément de support 24. L'élément flexible 64 comporte une ouverture flexible 63 concentrique avec la première ouverture 220 et avec la seconde ouverture 240. La figure 11a montre une vue en éclaté du système de sertissage 1 dans laquelle le premier élément de support 22, l'élément flexible 64 et le second élément de support 24 sont visibles individuellement. La figure 11b montre un exemple de forme quadrilobe que peut prendre l'ouverture flexible 63. La tête distale 32 à un diamètre décroissant distalement et son plus grand diamètre 33 est supérieur au diamètre de l'ouverture flexible 63 (montré par le cercle en traitillés 65 dans la figure 11b).

Dans cette configuration, l'extrémité distale 17 du ressort 5 peut être arrangée pour venir se clipser de manière rigide dans le premier élément de support 22. La tête distale 32 passe par l'ouverture flexible 63 et vient se loger dans la seconde ouverture 240. La souplesse de l'ouverture flexible 63 permet d'y passer la tête distale 32 malgré son diamètre 33 plus grand que le diamètre 65 de l'ouverture flexible 63. Le déplacement axial du support de sertissage 3 vers le haut est limité par un méplat 39 de la tête distale 32 qui vient en buté contre l'élément flexible 64 (contre les portions 641 entre les lobes de l'ouverture flexible 63 dans l'exemple illustré à la figure 11b). La seconde ouverture 240 peut comporter un logement concentrique 243 permettant un certain déplacement axial de l'élément flexible 64 dans ledit logement 243. Le déplacement axial du support de sertissage 3 vers le bas est limité par la compression des spires du ressort 5.

Dans une variante illustrée aux figures 11a et 11b, l'ouverture 220 du premier élément de support 22 comprend une collerette 222 de diamètre inférieur au diamètre maximal 33 de la tête distale 32. Le premier élément de support 22 peut être suffisamment souple pour pouvoir insérer la tête distale 32 dans la première ouverture 220 au travers de la collerette 222. Une fois la tête distale 32 passée par l'ouverture 220, le déplacement axial du support de sertissage 3 vers le haut est limité par le méplat 39 venant en buté contre la collerette 222. La figure 11a montre différentes configurations possibles pour la première ouverture 220 et de la collerette 222. La figure 11b montre un détail d'une ouverture 63 de forme quadrilobe dont les parties 641 entre les lobes jouent le rôle de la collerette.

Dans d'autres modes de réalisation, l'élément élastique comprend un ressort plat 50 s'étendant radialement à partir du support de sertissage 3. Dans les exemples illustrés dans les figures 4 et 5, l'élément élastique comprend une bande 51 comportant une pluralité de ressorts plats 50, chaque ressort plat 50 étant fixé à un support de sertissage 3 (un seul étant représenté sur la figure 5). La bande 51 est montée sur un premier élément rigide de support 22 s'étendant radialement et pouvant être fixé à l'article 6 par des moyens de fixation incluant typiquement des vis et écrous 224.

Chacun des ressorts plats 50 peut prendre la forme d'un ressort spiral plat ou d'une membrane flexible, par exemple en élastomère. Le ressort plat 50 peut également comprendre un ressort hélicoïdal, par exemple conique. Le ressort plat 50 permet au support de sertissage 3, et donc à la pierre 2, d'osciller ou vibrer radialement et axialement par déformation du ressort 50 suite à un mouvement de l'article 6.

Dans un mode d'exécution, le mouvement radial de la pierre 2 est limité par le support de sertissage 3 venant en butée contre un élément de butée s'étendant radialement. En particulier, le système de sertissage 1 comprend un second élément de support 24 s'étendant radialement au-dessus du premier élément de support 22. Le second élément de support 24 peut être fixé au premier élément de support 22 par l'intermédiaire des vis 223, tel qu'illustré dans la figure 5. Le second élément de support 24 comporte une pluralité d'ouvertures 240, chacune des ouvertures 240 étant en alignement axial avec l'un des supports de sertissages 3. Dans cette configuration, l'amplitude d'oscillation radiale de la pierre 2 est limitée par le support de sertissage 3 venant en butée contre la paroi latérale de l'ouverture 240.

Dans une variante avantageuse illustrée à la figure 4, la paroi de l'ouverture 240 comporte un premier chanfrein 241 pratiqué sur l'une des faces du second élément de support 24 de sorte que, lorsque la pierre 2 (montée sur son support de sertissage 3) oscille, la face inclinée 31 du support de sertissage 3 vient en appui sur le premier chanfrein 241.

Dans une autre variante illustrée à la figure 4, le support de sertissage 3 comprend un élément proximal 34 en forme de disque ou bosse s'étendant généralement radialement à partir du support de sertissage 3 et comportant une face inclinée 340. Le disque proximal 34 est configuré pour que la face inclinée 340 vienne en butée sur la paroi de l'ouverture 240 de façon à limiter le mouvement radial de la pierre 2. Comme illustré dans la figure 4, la paroi peut également comporter un second chanfrein 242 sur la face opposée du second élément de support 24, de sorte à ce que la face inclinée 340 vienne en butée contre le second chanfrein 242.

Encore dans un autre mode d'exécution montré à la figure 6, le support de sertissage 3 comprend une cheville 30 s'étendant distalement dans le premier élément de support 22. Dans cette configuration, le mouvement radial de la pierre 2 est limité par la cheville 30 du support de sertissage 3 venant en butée contre l'élément de butée radial. En particulier, le premier élément de support 22 comporte une ouverture 220 concentrique avec le support de sertissage 3 et se prolongeant axialement au-dessous de l'élément élastique 50. L'élément élastique 50 peut être fixé au support de sertissage 3 de sorte que, lors de l'oscillation de la pierre 2, la cheville 30 oscille en opposition avec la pierre 2. Dans une telle configuration, lors de l'oscillation de la pierre 2, la cheville 30 peut venir en butée contre la paroi 221 de l'ouverture 220, limitant le mouvement radial de la pierre 2. La paroi 221 constitue ainsi un élément de butée radial.

Dans une variante, la cheville 30 comprend un élément distal 32 en forme de disque ou bosse s'étendant radialement à partir d'une portion distale de la cheville 30. Lorsque la pierre 2 oscille, le mouvement radial de cette dernière sera limité par le disque distal 32 venant en butée contre la paroi 221 de l'ouverture 220. Le disque distal 32 peut être fabriqué en une pièce avec le support de sertissage 3 ou comme une pièce distincte qui est fixée par la suite sur la cheville 30 du support de sertissage 3.

Dans un autre mode d'exécution, le système de sertissage 1 comprend également un élément de butée axial 23 s'étendant radialement et centré sur l'axe de symétrie 15. L'élément 23 est fixé au premier élément de support 22 par l'intermédiaire des vis 223 au-dessous de ce dernier, tel qu'illustré dans la figure 4. Lors du déplacement axial de la pierre 2 vers le dessous, le support de sertissage 3 vient en butée contre l'élément de butée axial 23 et limite l'amplitude du mouvement axial de la pierre 2. Dans le cas où le support de sertissage 3 comprend la cheville 30, c'est cette dernière qui vient en butée contre l'élément de butée axial 23.

Encore dans un autre mode d'exécution illustré à la figure 7, la cheville 30 du support de sertissage 3 s'étend distalement au-delà du premier élément de support 22 de sorte que le disque distal 32 se trouve sous le premier élément de support 22. Dans cette configuration, le disque distal 32 vient en butée contre la face inférieure 225 du premier élément de support 22 de façon à limiter le mouvement axial de la pierre 2 (montée dans le support de sertissage 3) lors d'un déplacement axial de la pierre 2 vers le dessus.

Selon un autre aspect des variantes des figures 6 et 7, le disque ou l'élément distal 32 a aussi la fonction de balourd, car il permet, par son dimensionnement et sa masse, de positionner le centre de gravité des éléments oscillants (la pierre 2 et le support de sertissage) et ainsi d'équilibrer et garder cet ensemble à une même inclinaison en position vertical et horizontal, sous l'effet de la gravité.

Comme illustré à la figure 5, le système de sertissage 1 peut comprendre une pluralité de supports de sertissage 3, voire une matrice de supports de sertissage 3 permettant, par exemple, de représenter un motif. Bien entendu, le système de sertissage 1 peut également comprendre un seul support de sertissage 3.

Encore dans un autre mode de réalisation illustré à la figure 12, l'élément de fixation distal comprend un second élément de support 24. La cheville 30 comprend une tête distale 32 arrangée pour coopérer, à la manière d'une rotule, avec la paroi 241 d'une seconde ouverture, prenant ici la forme d'une cavité 240 pratiquée dans le second élément de support 24. Un ressort plat 50 coopère avec la cheville 30 au niveau d'une position axiale 38, entre la tête distale 32 et le support de sertissage 3, de sorte que la cheville 30 et le support de sertissage 3 peuvent osciller autour de la tête distale 32, par rapport à un axe de symétrie 15.

L'élément de fixation distal comprend également un premier élément de support 22 sur lequel est monté le ressort plat 50. Le premier élément de support 22 comprend une première ouverture 220 par laquelle passe la cheville 30. Lorsque le support de sertissage 3 subit des chocs au-dessus du seuil, la cheville 30 vient en butée entre la position axiale 38 et le support de sertissage 3 avec une paroi 221 de l'ouverture 220.

Le ressort plat 50 peut être un ressort spiral plat ou encore une membrane flexible.

Dans un mode préféré d'exécution, le système de sertissage 1 est fixé dans un cadran d'une pièce d'horlogerie. Le système de sertissage 1 peut également être fixé sur une autre partie de la pièce d'horlogerie, sur une pièce de bijouterie, ou sur des lunettes.

Avantageusement, dans les différentes variantes sus décrites, une fois que la pierre 2 est montée dans le support de sertissage 3, les éléments élastiques 5 et les éléments de butées ne sont pas perceptibles au porteur de l'article et ne dénient en rien l'apparence de l'article.

### Numéros de référence employés sur les figures

- 1: système de sertissage
- 10, 11: spires
- 12: ajourage
- 13: première extrémité du ressort, extrémité proximale du ressort
- 14: élément de fixation distal, goupille
- 15: axe de symétrie
- 16: perçage
- 17: seconde extrémité du ressort, extrémité distale du ressort
- 18: élément de butée, barre
- 19: évidement, cavité
- 190: diamètre de l'évidement
- 191: ailettes axiales
- 192: diamètre distal
- 2: pierre précieuse
- 20: extrémité proximale de l'élément de butée
- 21: paroi interne
- 22: premier élément de support
- 220: première ouverture
- 221: élément de butée radial, paroi de la première ouverture
- 222: collerette
- 223: vis
- 224: écrou
- 225: face inférieure du premier élément de support
- 23: élément de butée axial
- 24: second élément de support
- 240: seconde ouverture, cavité
- 241: paroi de la seconde ouverture, premier chanfrein
- 242: second chanfrein
- 243: logement concentrique
- 3: support de sertissage
- 30: cheville
- 31: face inclinée du support de sertissage
- 32: disque ou élément distal, tête distale
- 33: diamètre maximum de la tête distale
- 34: disque proximal
- 340: face inclinée du disque proximal
- 35: tête proximale de la barre
- 36: diamètre maximum de la tête proximale
- 38: position axiale
- 39: méplat
- 5: élément élastique, ressort
- 50: ressort plat
- 51: bande
- 6: article d'horlogerie ou de joaillerie
- 63: ouverture flexible
- 64: élément flexible
- 641: portions
- 65: diamètre de l'ouverture flexible
- 7: profil
- 8: culasse de la pierre précieuse
- 9: partie frontale

- K₁: première raideur
- K₂: seconde raideur

## Revendications

1. Système de sertissage (1) pour un article d'horlogerie (6) ou de joaillerie comprenant:
un support de sertissage (3);
une pierre précieuse (2) montée dans ou sur le support de sertissage (3); et
un élément élastique (5, 50) fixé au support de sertissage (3) de manière à relier de façon flexible le support de sertissage (3) audit article (6), de sorte que le support de sertissage (3) puisse osciller selon un mouvement axial et radial par rapport à un axe de symétrie (15), suite à un mouvement de l'article (6);
l'élément élastique (5, 50) étant fixé sur l'article (6), le reste de l'élément élastique (5, 50) se déformant élastiquement sous l'effet de l'accélération de la masse de la pierre (2) et du support de sertissage (3);
**caractérisé en ce que** le système de sertissage (1) comprend en outre une butée (18, 221, 241, 23, 35, 38) plus rigide que l'élément élastique (5), la butée (18, 221, 241, 23, 35, 38) étant apte à coopérer avec le support de sertissage (3), de manière à limiter l'amplitude du mouvement axial et radial du support de sertissage (3) lorsque ce dernier se déplace par rapport à l'article (6), la butée (18, 221, 241, 23, 35, 38) ne venant pas en contact avec le support de sertissage (3) quand ce dernier se trouve dans sa position de repos ou lorsqu'il subit uniquement des chocs en dessous d'un certain seuil.

2. Système de sertissage (1) selon la revendication 1,
dans lequel le support de sertissage (3) comprend une cheville (30) s'étendant distalement du support (3) et dont au moins une portion coopère avec la butée (18, 35, 38, 221, 241, 23).

3. Système de sertissage (1) selon la revendication 2,
dans lequel l'élément élastique (5) est fixé à la cheville (30) et s'étend axialement entre le support de sertissage (3) et l'article (6).

4. Système de sertissage (1) selon la revendication 3,
dans lequel ladite portion de la cheville (30) comprend une cavité (19), la butée (18, 35) coopérant avec une paroi (21) de la cavité (19).

5. Système de sertissage (1) selon la revendication 4,
dans lequel la butée comprend une barre (18) s'étendant également axialement sur au moins une partie de la longueur de l'élément élastique (5) et dont une extrémité (20) coopère avec la paroi (21) de la cavité (19).

6. Système de sertissage (1) selon la revendication 5,
dans lequel la paroi (21) comprend des ailettes (191) déformable radialement et formant une ouverture distale (190); et
dans lequel la barre (18) comprend une tête proximale (35) ayant un diamètre décroissant distalement, le plus grand diamètre (36) de la tête proximale (35) étant inférieur au diamètre (190) de la cavité (19) mais supérieur au diamètre de l'ouverture distale (190), de sorte que la tête proximale (35) peut être insérée dans la cavité (19) à partir de l'ouverture distale (190) par déformation des ailettes (191) et, lorsqu'insérée, la tête proximale (35) est configurée pour venir en butée contre les ailettes (191) lorsque le support de sertissage (3) subit des chocs au-dessus dudit certain seuil.

7. Système de sertissage (1) selon l'une des revendications 1 à 6, dans lequel l'élément élastique comprend un ressort cylindrique (5) ayant la forme d'un tube et dans lequel la butée (18, 35) est logée.

8. Système de sertissage (1) selon la revendication 2, comprenant un élément de fixation distal qui comprend un premier élément de support (22) sur lequel est fixé l'élément élastique (5), le premier élément de support (22) comprenant une première ouverture (220); et
un second support distal (24) s'étendant radialement de façon sensiblement parallèle au premier élément de support (22) et comprenant une seconde ouverture (240) ayant une seconde paroi (241) servant de butée.

9. Système de sertissage (1) selon la revendication 8,
dans lequel ladite portion de la cheville (30) comprend une tête distale (32) s'étendant sensiblement concentrique dans la seconde ouverture (240).

10. Système de sertissage (1) selon la revendication 9, comprenant en outre un élément flexible (64) entre le premier élément de support (22) et le second élément de support (24) et comportant une ouverture flexible (63) concentrique avec la première et seconde ouverture (220, 240); et
dans lequel la tête distale (32) a un diamètre décroissant distalement, le plus grand diamètre (33) de la tête distale (32) étant supérieur au diamètre de l'ouverture flexible (63) de sorte que la tête distale (32) puisse venir en butée contre l'élément flexible (64) de manière à limiter le déplacement axial du support de sertissage (3) dans un direction opposée à l'article (6).

11. Système de sertissage (1) selon la revendication 10,
dans lequel la seconde paroi comporte un premier chanfrein (241) coopérant avec une face inclinée (31) du support de sertissage (3).

12. Système de sertissage (1) selon la revendication 11,
dans lequel le support de sertissage (3) comprend un élément proximal (34) s'étendant radialement à partir du support de sertissage (3) et comportant une face inclinée (340); et
dans lequel la seconde paroi comporte un second chanfrein (242) coopérant avec face inclinée (340) de l'élément proximal (34).

13. Système de sertissage (1) selon la revendication 11 ou 12,
dans lequel ladite portion de la cheville (30) comprend une tête distale (32) s'étendant sensiblement concentrique dans la première ouverture (220) et coopérant avec la première paroi (221).

14. Système de sertissage (1) selon l'une des revendications 11 à 13,
dans lequel la butée comprend en outre un élément de butée axial (23) apte à coopérer avec la cheville (30) de façon à limiter le mouvement axial du support de sertissage (3).

15. Système de sertissage (1) selon la revendication 9,
dans lequel la tête distale (32) coopère avec la paroi (241) d'une seconde ouverture (240) à la manière d'une rotule;
le ressort (50) coopérant avec la cheville (30) à une position axiale (38) entre la tête distale (32) et le support de sertissage (3), de sorte que la cheville (30) et le support de sertissage (3) puisse osciller par rapport à un axe de symétrie (15), autour de la tête distale (32).

16. Système de sertissage (1) selon l'une des revendications 8 à 15, dans lequel l'élément élastique comprend un ressort plat (50) s'étendant radialement à partir du support de sertissage (3).

17. Cadran d'une pièce d'horlogerie comprenant le système de sertissage (1) **caractérisé par** l'une des revendications 1 à 16.

18. Article d'horlogerie ou de joaillerie (6) comprenant le système de sertissage (1) **caractérisé par** l'une des revendications 1 à 16.

## Patentansprüche

1. Crimp-System (1) für einen Uhren- (6) oder Schmuckartikel, umfassend:
einen Fassungsträger (3);
einen Edelstein (2), welcher in oder auf dem Fassungsträger (3) montiert ist;
und ein Federelement (5, 50), welches am Fassungsträger (3) befestigt ist, sodass der Fassungsträger (3) mit dem besagten Artikel (6) auf flexible Weise verbunden ist, damit der Fassungsträger (3) entlang einer axialen und radialen Bewegung in Bezug auf eine Symmetrieachse (15) infolge einer Bewegung des Artikels (6) schwingen kann;
wobei das Federelement (5, 50) auf dem Artikel (6) befestigt ist, wobei der Rest des Federelements (5, 50) sich unter der Einwirkung der Beschleunigung der Masse des Edelsteins (2) und des Fassungsträgers (3) elastisch verformt,
**dadurch gekennzeichnet, dass** das Crimp-System (1) zudem einen Anschlag (18, 221, 241, 23, 35, 38) aufweist, welcher starrer ist als das Federelement (5) ist, wobei der Anschlag (18, 221, 241, 23, 35, 38) mit dem Fassungsträger (3) zusammenzuwirken vermag, um die Amplitude der axialen und/oder radialen Bewegung des Fassungsträger (3) zu begrenzen, wenn Letzterer sich in Bezug auf den Artikel (6) bewegt, wobei der Anschlag (18, 221, 241, 23, 35, 38) nicht in Kontakt mit dem Fassungsträger (3) kommt, wenn sich Letzterer in seiner Ruhelage befindet oder wenn er nur Stössen unterhalb einer bestimmten Schwelle unterworfen wird.

2. Crimp-System (1) gemäss Anspruch 1, worin sich der Fassungsträger (3) einen Stift (30) umfasst, der sich distal vom Fassungsträger (3) erstreckt und dessen mindestens eine Teil mit dem Anschlag (18, 35, 38, 221, 241, 23) zusammenwirkt.

3. Crimp-System (1) gemäss Anspruch 2, worin das Federelement (5) mit dem Stift (30) verbunden ist und sich axial zwischen dem Fassungsträger (3) und dem Artikel (6) erstreckt.

4. Crimp-System (1) gemäss Anspruch 3, worin der besagte Teil des Stifts (30) eine Ausnehmung (19) aufweist, wobei der Anschlag (18, 35) mit einer Wand (21) der Ausnehmung (19) zusammenwirkt.

5. Crimp-System (1) gemäss Anspruch 4, worin der Anschlag eine Stange (18) umfasst, welche sich auch axial über mindestens einen Abschnitt der Länge des Federelements (5) erstreckt, und dessen eine Ende (20) mit der Wand (21) der Ausnehmung (19) zusammenwirkt.

6. Crimp-System (1) gemäss Anspruch 5, worin die Wand (21) radial verformbare Flügel (191) umfasst, welche eine distale Öffnung (190) bilden; und worin die Stange (18) einen proximalen Kopf (35) mit einem sich distal verjüngenden Durchmesser aufweist, wobei der grösste Durchmesser (36) des proximalen Kopfes (35) kleiner als der Durchmesser der Ausnehmung (19), jedoch grösser als der Durchmesser der distalen Öffnung (190)) ist, so dass der proximale Kopf (35) in die Ausnehmung (19) aus der distalen Öffnung (190) durch Verformung der Flügel (191) eingeführt werden kann und wobei, nach seiner Einführung davon, der proximale Kopf (35) konfiguriert ist, um gegen die Flügel (191) anzustossen, wenn der Fassungsträger (3) Stössen über der besagten gewissen Schwelle ausgesetzt wird.

7. Crimp-System (1) gemäss einem der Ansprüche 1 bis 6, worin das Federelement eine zylindrische Feder (5) in Form einer Röhre aufweist, und in welcher der Anschlag (18, 35) untergebracht ist.

8. Crimp-System (1) gemäss Anspruch 2, mit einem distalen Befestigungselement umfassend ein erstes Stützelement (22), auf welchem das Federelement (5) befestigt ist, wobei das erste Stützelement (22) eine erste Öffnung (220) umfasst; und
ein zweites distales Stützelement (24), welches sich radial auf im Wesentlichen parallele Weise zum ersten Stützelement (22) erstreckt, und welches eine zweite Öffnung (240) mit einer zweiten, als Anschlag dienende Wand (241) umfasst.

9. Crimp-System (1) gemäss Anspruch 8, worin der besagte Teil des Stifts (30) einen distalen Kopf (32) aufweist, der sich im Wesentlichen konzentrisch in der zweiten Öffnung (240) erstreckt.

10. Crimp-System (1) gemäss Anspruch 9, zudem mit einem flexiblen Element (64) zwischen dem ersten Stützelement (22) und dem zweiten Stützelement (24) und mit einer mit der ersten und zweiten Öffnung (220, 240) konzentrischen flexiblen Öffnung (63); und
worin der distale Kopf (32) einen sich distal verjüngenden Durchmesser aufweist, wobei der grösste Durchmesser (33) des distalen Kopfes (32) grösser als der Durchmesser der flexiblen Öffnung (63) ist, so dass der distale Kopf (32) gegen das flexible Element (64) anstossen kann, um die axiale Bewegung des Fassungsträgers (3) in eine zum Artikel (6) entgegengesetzte Richtung zu begrenzen.

11. Crimp-System (1) gemäss Anspruch 10, worin die zweite Wand eine erste Abschrägung (241) aufweist, die mit einer geneigten Fläche (31) des Fassungsträgers (3) zusammenwirkt.

12. Crimp-System (1) gemäss Anspruch 11, worin der Fassungsträger (3) ein proximales Element (34) umfasst, das sich radial vom Fassungsträger (3) erstreckt und eine geneigte Fläche (340) aufweist; und
worin die zweite Wand eine zweite Abschrägung (242) aufweist, die mit der geneigten Fläche (340) des proximalen Elements (34) zusammenwirkt.

13. Crimp-System (1) gemäss Anspruch 11 oder 12, worin der besagte Teil des Stifts (30) einen distalen Kopf (32) aufweist, der sich im Wesentlichen konzentrisch in der ersten Öffnung (220) erstreckt und mit der ersten Wand (221) zusammenwirkt.

14. Crimp-System (1) gemäss einem der Ansprüche 11 bis 13, worin der Anschlag zudem ein axiales Anschlagelement (23) umfasst, der mit dem Stift (30) zusammenzuwirken vermag, um die axiale Bewegung des Fassungsträgers (3) zu begrenzen.

15. Crimp-System (1) gemäss Anspruch 9, worin der distale Kopf (32) mit der Wand (241) einer zweiten Öffnung (240) wie ein Kugelkopf zusammenwirkt;
wobei die Feder (50) mit dem Stift (30) in einer axialen Position (38) zwischen dem distalen Kopf (32) und dem Fassungsträger (3) zusammenwirkt, so dass der Stift (30) und der Fassungsträger (3) in Bezug auf eine Symmetrieachse (15) um den distalen Kopf (32) schwingen können.

16. Crimp-System (1) gemäss einem der Ansprüche 8 bis 15, worin das Federelement (5) eine flache Feder (50) umfasst, welche sich radial aus dem Fassungsträger (3) erstreckt.

17. Zifferblatt einer Uhr mit dem Crimp-System (1), welches durch einen der Ansprüche 1 bis 16 gekennzeichnet ist.

18. Uhren- oder Schmuckartikel (6) mit dem Crimp-System (1), welches durch einen der Ansprüche 1 bis 16 gekennzeichnet ist.

## Claims

1. Setting system (1) for a timepiece (6) or jewelry item comprising:
a crimping support (3);
a precious stone (2) mounted in or on the crimping support (3); and
a resilient member (5, 50) fastened to the crimping support (3) in order to flexibly link the crimping support (3) to said item (6), to allow the crimping support (3) to be able to oscillate in an axial and radial movement relative to a symmetrical axis (15), after a movement of the item (6); the resilient member (5, 50) being fastened to the item (6), the rest of the resilient member (5, 50) deforming elastically under the effect of the acceleration of the mass of the stone (2) and of the crimping support (3);
**characterised in that** the setting system (1) also comprises an abutment (18, 221, 241, 23, 35, 38) more rigid than the resilient member (5), the abutment (18, 221, 241, 23, 35, 38) being able to cooperate with the crimping support (3), in order to limit the amplitude of the axial and radial movement of the crimping support (3) when it moves relative to the item (6), the abutment (18, 221, 241, 23, 35, 38) not coming into contact with the crimping support (3) when it is in its resting position or when it is only subjected to shocks below a certain threshold.

2. Setting system (1) according to claim 1,
wherein the crimping support (3) comprises a pin (30) extending distally from the support (3) and of which at least a portion cooperates with the abutment (18, 35, 38, 221, 241, 23).

3. Setting system (1) according to claim 2,
wherein the resilient member (5) is fastened to the pin (30) and extends axially between the crimping support (3) and the item (6).

4. Setting system (1) according to claim 3,
wherein said portion of the pin (30) comprises a cavity (19), the abutment (18, 35) cooperating with a wall (21) of the cavity (19).

5. Setting system (1) according to claim 4,
wherein the abutment comprises a bar (18) also extending axially at least on a part of the length of the resilient member (5) and of which one extremity (20) cooperates with the wall (21) of the cavity (19).

6. Setting system (1) according to claim (5)
wherein the wall (21) comprises loops (191) that are radially deformable forming a distal opening (190); and
wherein the bar (18) comprises a proximal head (35) with a diameter decreasing distally, the largest diameter (36) of the proximal head (35) being inferior to the diameter (190) of the cavity (19) but superior to the diameter of the distal opening (190), so that the proximal head (35) can be inserted into the cavity (19) from the distal opening (190) by deforming the loops (191) and, when inserted, the proximal head (35) is configured to abut the loops (191) when the crimping support (3) is subjected to shocks above a certain threshold.

7. Setting system (1) according to one of the claims 1 to 6,
wherein the resilient member comprises a cylindrical spring (5) in the shape of a tube and wherein the abutment (18, 35) is housed.

8. Setting system (1) according to claim 2,
comprising a distal setting element that comprises a first support element (22) on which is fastened the resilient member (5), the first support element (22) comprising a first opening (220); and
a second distal support (24) extending radially substantially parallel to the first support element (22) and comprising a second opening (240) having a second wall (241) acting as abutment.

9. Setting system (1) according to claim 8,
wherein said portion of the pin (30) comprises a distal head (32) extending substantially concentrically into the second opening (240).

10. Setting system (1) according to claim 9,
furthermore comprising a flexible element (64) between the first support element (22) and the second support element (24) and comprising a flexible concentric opening (63) with a first and second opening (220, 240); and wherein the distal head (32) has a distally decreasing diameter, the largest diameter (33) of the distal head (32) being superior to the diameter of the flexible opening (63) so that the distal head (32) can abut the flexible element (64) in order to limit the axial movement of the crimping support (3) in a direction opposite to the item (6).

11. Setting system (1) according to claim 10,
wherein the second wall comprises a first chamfer (241) cooperating with an inclined face (31) of the crimping support (3).

12. Setting system (1) according to claim 11,
wherein the crimping support (3) comprises a proximal element proximal (34) extending radially from the crimping support (3) and comprising an inclined face (340); and
wherein the second wall comprises a second chamfer (242) cooperating with the inclined face (340) of the proximal element (34).

13. Setting system (1) according to claim 11 or 12,
wherein said portion of the pin (30) comprises a distal head (32) extending concentrically substantially into the first opening (220) and cooperating with the first wall (221).

14. Setting system (1) according to one of the claims 11 to 13,
wherein the abutment also comprises an element of the axial abutment (23) intended to cooperate with the pin (30) in order to limit the axial movement of the crimping support (3).

15. Setting system (1) according to claim 9,
wherein the distal head (32) cooperates with the wall (241) of a second opening (240) in the manner of a ball;
the spring (50) cooperating with the pin (30) on an axial position (38) between the distal head (32) and the crimping support (3), so that the pin (30) and the crimping support (3) can oscillate relative to a symmetrical axis (15), around the distal head (32).

16. Setting system (1) according to one of the claims 8 to 15,
wherein the resilient member comprises a flat spring (50) extending radially from the crimping support (3).

17. Watch dial of a timepiece comprising a setting system (1) **characterised by** one of the claims 1 to 16.

18. Timepiece item or jewellery item (6) comprising the setting system (1) **characterised by** one of the claims 1 to 16.
